# FASCICULE DE BREVET EUROPEEN

(11) **EP 0 859 563 B1**
(45) Date de publication et mention de la délivrance du brevet: **21.02.2001**
(21) Numéro de dépôt: 97937626.6
(22) Date de dépôt: 13.08.1997
(51) Int. Cl.: A45D 40/04

(54) **DISPOSITIF PORTE-APPLICATEUR**
TRÄGER FÜR EINEN APPLIKATOR
APPLICATOR-HOLDER

(30) Priorité: 02.09.1996 FR 9610687
(43) Date de publication de la demande: 26.08.1998
(73) Titulaire: L'OREAL, 75008 Paris (FR)
(72) Inventeur: GUERET, Jean-Louis, H., F-75018 Paris (FR)
(74) Mandataire: Boulard, Denis
(86) Numéro de dépôt international: FR9701489
(87) Numéro de publication internationale: WO9809548

(56) Documents cités:
- EP-A- 0 337 867
- EP-A- 0 382 594
- EP-A- 0 604 793
- DE-A- 4 222 759
- DE-A- 4 340 067
- US-A- 3 197 024
- US-A- 3 358 699
- US-A- 4 997 299

## Description

L'invention concerne un dispositif porte applicateur pouvant être utilisé dans le domaine cosmétique, utilisant par exemple, une mine crayon Kohl, liner, rouge à lèvres, ombre paupières, etc... Le terme « applicateur » englobe au sens de la présente demande, les applicateurs à application directe (mine) ainsi que les applicateurs à application indirecte (mousse floquée ou non, feutre, pinceau etc.).

Dans le domaine cosmétique, on connaît des mécanismes comportant un manche avec une partie poussoir centrale, actionnée par un pas de vis pour pouvoir sélectivement avancer ou reculer, de manière à descendre ou remonter une mine disposée dans la tête (ou nez) d'un applicateur, la mine étant portée par une cupule. La cupule est maintenue à l'intérieur par un ressort en position de repos. Lorsque le nez est monté sur le manche, et que l'on actionne le poussoir, celui-ci pousse la mine hors de la tête en décomprimant le ressort.

Un inconvénient majeur de ce type de dispositif, tient au fait que , si en cours d'utilisation, on retire le nez recharge sans revisser en arrière le mécanisme poussoir, la mine rentre dans le nez, mais le poussoir reste en position haute, requérant alors une manipulation pour le remettre en position basse. Par ailleurs, le mécanisme poussoir étant actionné par un pas de vis ménagé dans la surface interne du manche, il est difficile de conférer au crayon une forme autre que circulaire en raison des épaisseurs de matière engendrées. Enfin, de tels mécanismes mettent en oeuvre un grand nombre de pièces, ce qui augmente de manière non négligeable le coût de ces dispositifs.

D'autres dispositifs porte-applicateurs sont décrits également dans le brevet US 3358699 ou dans les demandes de brevet EP-A-0604793 ou DE-A-4222759. Les dispositifs décrits dans ces documents sont du type comprenant une tige filetée avec laquelle sont mises en engagement une ou plusieurs pattes, de manière à entraîner l'applicateur en position de sortie. Toutefois, ces dispositifs posent des problèmes principalement en ce que, en raison du mécanisme qui l'entraîne, l'applicateur est maintenu axialement de façon rigide, ce qui provoque inévitablement un certain manque de souplesse à l'application, manque de souplesse perçu de manière rédhibitoire par les consommatrices, lorsque le dispositif est utilisé pour l'application de produits de maquillage dans des zones aussi sensibles que celles entourant les yeux.

Par ailleurs, dans les documents EP-A-0604793 et US 3358699, le mécanisme d'entraînement, qui constitue une partie fragile du dispositif, n'est pas porté par la tête amovible, mais par le corps, ou par un organe de manoeuvre intermédiaire, ce qui oblige au remplacement de l'ensemble du dispositif en cas d'endommagement du mécanisme d'entraînement.

Enfin, dans le cas du document DE-A-4222759, la partie entraînante du mécanisme, lors du montage de la tête sur le corps du dispositif, est mise en engagement avec la tige filetée, sensiblement en son milieu. Ceci oblige, en raison des faibles espaces annulaires, le franchissement en force d'une portion substantielle du filetage par les moyens d'entraînement, en position contrainte de ceux-ci, lequel franchissement en force affecte de manière sensible la simplicité et la douceur du montage et de l'utilisation du dispositif, et risque par ailleurs d'endommager de manière irrémédiable, soit le mécanisme d'entraînement, soit le filetage, soit les deux.

Aussi, est-ce un des objets de la présente invention que de réaliser un dispositif porte-applicateur, éventuellement rechargeable, et ne présentant pas les inconvénients mentionnés ci-avant en référence aux dispositifs conventionnels.

C'est en particulier un objet de l'invention que de fournir un dispositif porte-applicateur dans lequel l'applicateur est entraîné par un mécanisme simple, fiable et qui confère à l'application une douceur et une souplesse améliorées par rapport aux dispositifs conventionnels.

C'est en particulier un objet de l'invention que de fournir un mécanisme bon marché, d'un montage simple, pouvant présenter n'importe quelle forme et qui permette avantageusement de faire revenir automatiquement le mécanisme poussoir en position de repos lorsque l'on retire la tête de l'étui.

D'autres objets apparaîtront de manière détaillée dans la description qui suit.

Selon l'invention, ces objets sont atteints au moyen d'un dispositif porte-applicateur cosmétique comprenant : un étui à l'intérieur duquel est monté un mécanisme poussoir apte à venir en engagement avec des moyens d'entraînement pour passer sélectivement d'une position de repos à l'intérieur de l'étui, à une position active dans laquelle le mécanisme poussoir est apte à entraîner un applicateur pouvant se déplacer en translation dans un canal axial ménagé dans une tête montée de façon amovible sur ledit étui ; des moyens pour, lors du démontage de la tête de l'étui, provoquer automatiquement le désengagement des moyens d'entraînement du mécanisme poussoir et sous l'effet d'une force axiale exercée par des moyens de rappel provoquer le passage du mécanisme poussoir de la position active à ladite position de repos, caractérisé en ce que les moyens d'entraînement présentent une élasticité dont une composante axiale exerce sur le mécanisme poussoir, en position d'engagement avec les moyens d'entraînement, en réponse à une pression axiale exercée sur le mécanisme poussoir, via l'applicateur, lorsqu'il est mis en engagement avec la surface destinée à recevoir le produit cosmétique, une force de rappel axiale de sens opposé au sens de la force axiale exercée par des moyens de rappel.

Ainsi monté, le mécanisme poussoir, et donc l'applicateur sont montés comme sur un ressort, de sorte que, en position d'application, lorsque l'extrémité libre de l'applicateur est mise en appui sur la surface à traiter, l'applicateur peur reculer élastiquement de manière à absorber une partie de la pression exercée, augmentant ainsi la douceur à l'application. L'applicateur revient en position, par rappel élastique, dès que cesse la pression.

Selon un mode de réalisation préférentiel, les moyens d'entraînement sont constitués d'au moins un organe sous forme de deux parties, une première partie solidaire de la tête, sur laquelle est elle montée avec une élasticité radiale, pour permettre sélectivement la mise en engagement (respectivement le désengagement) des moyens d'entraînement avec le mécanisme poussoir, une seconde partie, solidaire de la première, apte à venir en engagement avec le mécanisme poussoir, et présentant une élasticité axiale pour générer ladite force de rappel axiale.

Avantageusement, les moyens d'entraînement sont portés par la tête, ce qui permet de pouvoir leur donner une largeur radiale plus importante, augmentant ainsi leur élasticité dans le sens axial. Par ailleurs, en cas d'endommagement de tout ou partie du système d'entraînement, seule la tête amovible est à changer, et non pas l'étui. Enfin, cette caractéristique permet d'utiliser une tige présentant un filetage profond, épais, et permettant une avance rapide de l'applicateur.

Avantageusement encore, les moyens d'entraînement sont agencés de manière à provoquer le désengagement des moyens d'entraînement du mécanisme poussoir et le passage du mécanisme poussoir de la position active à ladite position de repos, lorsque la pression axiale exercée sur le mécanisme poussoir dépasse une valeur donnée. Cette caractéristique permet d'éviter que la mine soit endommagée dans le cas d'une pression trop importante exercée sur son extrémité, comme par exemple, dans le cas d'une chute accidentelle.

Avantageusement encore, le dispositif comprend:
a) un étui cylindrique creux fermé en l'une de ses extrémités;
b) une tige, filetée sur au moins une partie de sa longueur, et montée libre en translation à l'intérieur de l'étui, ladite tige étant immobile en rotation à l'intérieur de l'étui;
c) des moyens de rappel élastiques montés à l'intérieur de l'étui pour, en position de repos, maintenir la tige filetée en rappel contre l'extrémité fermée de l'étui;
d) une tête amovible dans laquelle est ménagée un canal axial destiné à recevoir un applicateur, monté sur une cupule, ledit canal étant ouvert en ses deux extrémités, la première extrémité débouchant sur l'extérieur pour l'application du produit, la seconde permettant le montage amovible de la tête sur l'étui;
e) un système d'entraînement porté par la tête ou par l'étui de manière à être mis en engagement avec le filetage de la tige lors du montage de la tête sur l'étui pour provoquer, par rotation de l'étui par rapport à la tête, l'entraînement de l'applicateur en translation dans ledit canal en vue de la distribution du produit; et
f) des moyens pour permettre le désengagement du système d'entraînement de la tige lors du démontage de la tête.

La tige peut être filetée sur tout ou partie de sa longueur. Toutefois, de préférence, la tige est filetée sur une portion délimitée par une première limite située à l'opposé de l'extrémité fermée de l'étui et une seconde limite, les moyens d'entraînement comportant une partie engrenante apte à venir en engagement avec le filetage de la tige, ladite partie engrenante étant positionnée de telle sorte que, lors du montage de la tête sur l'étui, la partie engrenante soit sensiblement en regard de la première limite. Ainsi, la partie engrenante est, en position contrainte, amenée à franchir sensiblement aucune portion du filetage, ce qui en effet provoquerait inévitablement l'endommagement du filetage, ou des moyens d'entraînement. Par ailleurs, entre la seconde limite et l'extrémité de la tige située dans le fond de l'étui, la tige peut présenter une portion dont le diamètre est sensiblement égal au diamètre du fond du filetage.

Ainsi, selon cet agencement avantageux, lors du montage de la tête sur l'étui, le système d'entraînement vient en premier lieu au contact de la tige, au tout début du filetage de la tige, voire (au moins pour une des pattes) sur une partie non filetée de celle-ci.

Des moyens de couplage peuvent être prévus entre la tige et l'applicateur en vue de l'entraînement de ce dernier dans le canal axial de la tête, le montage de la tête sur l'étui provoquant la mise en engagement du système d'entraînement avec la tige filetée, mais ne provoque pas l'entraînement de l'applicateur dans le canal, celui-ci n'intervenant que lors de la première utilisation du dispositif, par rotation de la tête par rapport à l'étui. Ainsi, au montage de la tête, le positionnement de l'applicateur est constant, ce qui évite au montage, une sortie d'une longueur trop importante de l'applicateur, qui pourrait provoquer un endommagement de l'applicateur. En d'autres termes, la mise en engagement du système d'entraînement avec la tige filetée est déconnectée de la mise en engagement de la tige et de l'applicateur.

Selon un mode de réalisation préféré, la tige comporte, en son extrémité opposée à l'extrémité fermée de l'étui, un embout d'accrochage, la cupule comportant des moyens d'accrochage destinés à coopérer de manière amovible avec l'embout d'accrochage de la tige, de manière à permettre l'entraînement de l'applicateur dans ledit canal, une rotation de l'étui par rapport à la tête, provoquant l'entraînement de l'applicateur en translation dans ledit canal et l'accrochage de la tige à la cupule par fermeture des moyens d'accrochage sur ledit embout, la rotation dans le sens inverse de l'étui par rapport à la tête provoquant la remontée de l'applicateur dans le canal, des moyens étant prévus pour libérer la tige de la cupule par ouverture des moyens d'accrochage lorsque l'applicateur est remonté à l'intérieur du canal, tout en maintenant l'applicateur à l'intérieur du canal. Selon un mode de réalisation préféré, l'applicateur n'est désengagé de la tige, qu'en position rentrée de l'applicateur. A cet effet, lors du démontage de la tête, en position sortie de l'applicateur, le système d'entraînement est débrayé de la tige filetée avant de débrayer la tige par rapport à la cupule, ce dernier débrayage ne pouvant se produire qu'en position rentrée de l'applicateur.

Des moyens d'étanchéité peuvent être prévus au voisinage de l'une et/ou l'autre des extrémités du canal axial. Ces moyens d'étanchéité, notamment dans le cas d'un rouge à lèvres peuvent comprendre un bloc de mousse compressible dans toutes les directions de l'espace, et dont une face est destinée à venir en appui étanche sur un bord libre de la tête, ladite face étant étanche au (ou aux) solvant(s) entrant dans la composition de l'applicateur, ledit bloc de mousse étant disposé dans le fond d'un capot apte à recouvrir de façon amovible, une ouverture délimitée par ledit bord libre.

Les moyens prévus pour libérer la tige de la cupule peuvent comporter une partie tronconique formée à l'intérieur de la tête, adjacente audit canal axial, ladite partie tronconique autorisant l'écartement des moyens d'accrochage par rappel élastique, lorsque ceux-ci arrivent en regard de ladite partie tronconique, libérant ainsi la tige. Cette portion de forme tronconique, permet, lorsque les moyens d'accrochage sont en appui élastique contre ses parois, de maintenir l'applicateur en position rentrée à l'intérieur du canal.

Les moyens prévus pour libérer la tige de la cupule peuvent comporter en outre une rainure adjacente à la partie tronconique de manière à permettre un écartement plus important des moyens d'accrochage, les pattes en effet, s'écartant par élasticité et entrent au moins en partie, dans les rainures. Cette caractéristique est particulièrement avantageuse dans le cas d'un rouge à lèvres, dont le diamètre est plus important, par rapport à certains autres applicateurs.

La tige peut comporter, en son extrémité opposée à la tête, des moyens de guidage, pouvant coulisser à l'intérieur d'une rainure ménagée dans la paroi interne de l'étui.

Des moyens peuvent être disposés entre les moyens de guidage de la tige et l'extrémité fermée de l'étui de manière à amortir le choc de la tige sur le fond de l'étui lors du retour de la tige sous l'action des moyens élastiques. Un tel arrangement offre également l'avantage de réduire le bruit et les vibrations provoqués par le recul en rappel élastique de la tige contre le fond du dispositif.

Les moyens amortisseurs peuvent être portés par les moyens de guidage de la tige et/ou par un fond formant l'extrémité fermée de l'étui. De tels moyens amortisseurs peuvent comprendre une lame ressort obtenue de moulage avec la partie dont elle est solidaire, d'un organe élastomérique surmoulé, ou d'un bloc de mousse.

Avantageusement, l'extrémité fermée de l'étui comporte une fond rapporté, ledit fond présentant un orifice d'échappement et/ou de reprise d'air, permettant ainsi d'éviter tout phénomène de pistonnage. Le fond rapporté peut être claqué, collé, soudé ou vissé.

Selon un mode de réalisation préférentiel, les moyens de rappel élastiques comportent un ressort hélicoïdal disposé à l'intérieur de l'étui. Un tel ressort peut avoir l'une de ses extrémités en butée contre les moyens de guidage de la tige, l'autre extrémité étant en butée contre une collerette annulaire disposée sur la paroi interne de l'étui.

Selon un mode de réalisation préférentiel, le système d'entraînement comporte au moins un organe présentant une première portion, orientée sensiblement selon l'axe X du dispositif, et une seconde portion, engrenante, dont une extrémité libre est destinée à venir en engagement avec la tige filetée, ladite première portion étant apte à pivoter élastiquement autour d'un axe sensiblement perpendiculaire à l'axe X pour permettre sélectivement, lors du montage de la tête (respectivement de son démontage), la mise en engagement (respectivement, le désengagement) de ladite extrémité libre avec la tige filetée, ladite seconde portion présentant une élasticité générant, en position d'engagement avec les moyens d'entraînement, en réponse à une pression axiale exercée sur la tige, via l'applicateur, une force de rappel axiale de sens opposé au sens de la force de rappel générée par les moyens de rappel.

A titre indicatif, l'élasticité de la seconde portion est telle que, sous l'effet d'une pression axiale exercée via l'applicateur, la tige se déplace axialement d'une distance comprise entre 0,2 mm et 2 mm.

De préférence, la seconde portion forme par rapport à la première, un angle compris entre 30° et 120°; et de préférence, compris entre 45° et 110°.

La seconde portion peut avoir une largeur radiale comprise entre 1,5 mm et 3 mm.

Avantageusement, le système d'entraînement comprend au moins deux pattes aptes à venir en engagement avec la tige en au moins deux points diamétralement opposés. De préférence, les deux points sont décalés axialement, de manière à permettre une mise en engagement plus rapide du système d'entraînement et de la tige.

Selon un mode de réalisation particulier, les pattes ont sensiblement la forme d'un L ou d'un V dont le sommet est orienté vers l'extérieur de l'étui, des lumières correspondantes étant ménagées dans la paroi latérale de la tête pour échapper lesdites pattes lors du démontage de la tête et provoquer ainsi le désengagement des pattes et de la tige.

Avantageusement, des moyens formant butée sont prévus pour, en position démontée de la tête, limiter le mouvement axial de l'applicateur en direction de la seconde extrémité de la tête. De préférence, la butée est agencée de telle sorte qu'elle ne nécessite pas de position indexée de la cupule pour faire office de butée.

Les pattes peuvent être portées par un organe annulaire destiné à être monté sur la tête, ledit organe portant également les moyens destinés à former butée pour ledit applicateur. L'organe annulaire peut être constitué d'une seule pièce obtenue de moulage d'un matériau thermoplastique.

Selon un autre mode de réalisation, le système d'entraînement comporte un écrou fendu porté par la tête.

Les moyens de couplage peuvent comporter au moins deux pattes élastiquement déformables, montées sur la cupule, lesdites pattes ayant une forme apte à enserrer l'embout de la tige lorsque celle-ci pousse l'applicateur à l'intérieur du canal. Avantageusement, les pattes sont de configuration élastique voisine de celle des pattes d'entraînement de la tige, de sorte que, avantageusement, elles peuvent elles aussi faire office d'organe amortisseur.

L'étui peut porter en une extrémité opposée à la tête, un taille-crayon. Le taille crayon peut être amovible ou non. Dans ce dernier cas, il peut être claqué, collé ou soudé à l'intérieur d'un évidement ménagé dans le fond de l'étui.

L'étui peut être de section transversale carrée, ovale, triangulaire, circulaire, ou polygonale. L'applicateur peut être constitué d'une mine, d'un pinceau, d'un feutre, d'un raisin, d'une mousse, ou d'un applicateur floqué. Le produit à appliquer peut être un rouge à lèvres, une teinte, un mascara, un liner, un kohl, une ombre à paupières, etc..

Le mécanisme selon l'invention est particulièrement avantageux en ce que lorsqu'une mine est épuisée, le mécanisme porte-mine est prêt à recevoir une nouvelle recharge, sans requérir de manipulations supplémentaires pour mettre en place la recharge. La douceur à l'application est remarquable.

Dans la description qui suit, il sera fait référence aux dessins dans lesquels :
- la figure 1 représente vue en coupe d'un premier mode de réalisation du dispositif selon l'invention;
- la figure 2 est une autre illustration du dispositif de la figure 1 dans laquelle la mine est solidaire du mécanisme poussoir pour pouvoir être déplacée en position d'application;
- la figure 3 représente une autre vue du dispositif représenté aux figures 1 et 2, dans laquelle la tête est démontée de l'étui;
- les figures 4A-4B illustrent deux modes de réalisation du mécanisme poussoir utilisé dans le dispositif porte-applicateur selon l'invention;
- les figures 4C-4D représentent à titre d'exemples, deux formes extérieures différentes du dispositif selon l'invention;
- les figures 5A-5F illustrent de manière schématique différents organes d'entraînement du dispositif selon l'invention; et
- la figure 6 illustre un dispositif selon l'invention utilisé pour un raisin de rouge à lèvres.

Ainsi que représenté à la figure 1, le dispositif porte-applicateur 1 selon l'invention comporte principalement un étui 2, formant le corps du dispositif, de forme sensiblement cylindrique, d'axe X, et fermé en l'une de ses extrémités par un bouchon 3 qui peut être soudé sur l'étui, ou monté sur l'étui par claquage ou collage. Avantageusement, un orifice 202 est prévu dans le bouchon de manière à permettre une reprise d'air lors de la sortie de l'applicateur en vue d'une application de produit. Le mécanisme poussoir est monté à l'intérieur de l'étui 2, et comprend essentiellement une tige filetée 4 (sur au moins une partie de sa longueur). La tige 4 est située sensiblement sur l'axe de l'étui, et est solidaire d'une tête 5 (du type ailette). La tête 5 est guidée en translation dans l'étui, au moyen de rainures 6, ménagées de manière appropriée dans la surface interne de l'étui, la tige étant ainsi immobilisée en rotation. La tige est par ailleurs montée à l'intérieur de l'étui au moyen d'un ressort 7 (du type hélicoïdal) dont l'une des extrémités est en butée contre une collerette annulaire 8 ménagée à l'intérieur de l'étui, et dont l'autre extrémité est en butée contre la tête 5 de la tige 4. Ainsi, en position de repos, la tige est maintenue en rappel contre l'extrémité fermée de l'étui. Avantageusement, on dispose sur la tête de la tige, du coté situé en regard du fond 3, un système de ressort, du type à lames 9, par exemple, et dont la fonction est de réduire le bruit et d'amortir le choc provoqué par le retour de la tige (sous l'action du ressort 7) lorsque la tête est démontée de l'étui, comme on le verra plus en détail dans la suite de la description. D'autres moyens, tel que par exemple, un coussin en matériau élastique, peuvent être utilisés selon l'invention pour remplacer le mécanisme à ressorts 9. Selon un mode de réalisation préféré, l'extrémité libre de la tige 4, opposée à la tête 5 comporte un embout 17 formant une surépaisseur par rapport au diamètre de la tige. L'embout peut être de forme arrondie, conique, ou autre et permet, comme on le détaillera par la suite, l'accrochage de la tige à la mine.

Ainsi qu'il apparaît aux figures 4A et 4B, la tige peut porter un filetage sur toute sa longueur (figure 4A), ou, sur seulement une partie de sa longueur (figure 4B), le ressort étant alors utilisé pour réenclencher le dispositif lorsque la tige est revenue en sa position initiale. Comme on le verra plus en détail par la suite, l'emplacement et les limites du filetage sont déterminés de sorte que, lors du montage de la tête 10 sur l'étui 2, la partie engrenante des pattes 23 vienne en engagement avec le filetage, au tout début de ce dernier, de manière à limiter le nombre de pas de filetage à faire franchir par les pattes sous contrainte.

Le dispositif selon l'invention comporte également une tête (ou nez) 10 de forme généralement allongée, de préférence effilée en l'une de ses extrémités, et à l'intérieur de laquelle est ménagé un canal axial 11 dont le diamètre est adapté au diamètre d'un applicateur, telle qu'une mine 12 portée avantageusement par une cupule 14 et destinée à être montée à l'intérieur du canal. L'extrémité opposée à la partie effilée de la tête comporte une partie 13, dont le diamètre externe est légèrement inférieur au diamètre interne de l'étui 2, de manière à pouvoir y être monté de manière amovible, le bord de l'étui venant en appui sur un épaulement 40 de la tête. Avantageusement, la surface externe de la partie 13 comporte une gorge annulaire destinée à coopérer par claquage avec une nervure annulaire ménagée dans la surface interne de l'étui afin d'améliorer la tenue de la tête sur l'étui, lors de l'utilisation du dispositif porte-mine. En sa partie opposée à l'extrémité effilée, le canal axial 11 débouche sur un portion de plus large diamètre 15 à laquelle elle est reliée par une zone de forme tronconique 16.

La tête du dispositif selon l'invention comporte également des moyens d'entraînement 23, destinés lors du montage de la tête sur l'étui, à venir en engagement avec le filetage de la vis pour, par une rotation de la tête par rapport à l'étui, faire avancer (ou reculer) la tige dans l'étui. Avantageusement, et ainsi qu'il apparaît plus explicitement aux figures 5B-5E, ces moyens 23 sont portés par un organe annulaire 21 dont une partie 20 a un diamètre externe légèrement inférieur au diamètre interne de la portion 13 de plus faible diamètre de la tête 10 de manière à pouvoir être montée, par claquage, soudage, collage, ou autre technique, à l'intérieur de ladite portion 13. L'autre extrémité 22 de l'organe annulaire forme un rebord de diamètre légèrement supérieur au diamètre interne de la partie 20 de manière à venir en appui contre le bord transversal de la portion 13. Sur le bord transversal de la partie 20, on dispose deux pattes 23, déformables élastiquement et destinées à se positionner en regard de lumières correspondantes 24, ménagées dans la paroi de la tête 10. Dans le mode de réalisation illustré, les pattes définissent une forme de L ou V dont le sommet est orienté vers l'extérieur de manière à, en absence de contrainte, s'insérer dans les lumières 24. En position démontée, le sommet des pattes émerge sensiblement au travers des lumières 24, de la manière représentée à la figure 5C.

Ainsi, comme il apparaît aux figures 1 et 2, lorsque la tête est montée sur l'étui, les parois de celui-ci appuient sur le sommet des pattes d'entraînement 23, de manière à les contraindre en engagement avec le filetage de la tige 4 de manière à former écrou et pouvoir entraîner la tige dans un sens ou dans l'autre, en fonction du sens de rotation de la tête par rapport à l'étui.

Selon une caractéristique essentielle de l'invention, les pattes d'entraînement 23, forment une structure élastiquement déformable dont la portion 201 en engagement avec la tige confère une élasticité axiale au positionnement de la tige, et donc de l'applicateur entraîné par la tige. Dans le mode de réalisation illustré, la tige est entraînée au moyen de deux pattes 23, disposées en deux points diamétralement opposés par rapport à la tige. Alternativement, et bien que cette solution ne constitue pas la solution préférée, l'entraînement de la tige filetée peut se faire avec une seule patte 23. Avantageusement, les points d'engagement de chacune des pattes 23 sont légèrement décalés axialement (de l'ordre d'un tour du filetage par exemple).

Chacune des pattes présente globalement la forme d'un L présentant une première partie 200, qui, en position montée de la tête est sensiblement parallèle à l'axe X du dispositif. Une extrémité de la partie 200 est solidaire de l'organe annulaire 21 (décrit en référence aux figures 5B et 5C), monté sur la tête 10. L'autre extrémité est solidaire d'une partie 201 qui lui est sensiblement perpendiculaire, et dont l'extrémité libre est destinée à venir en engagement avec la tige filetée 4. La portion 200 de chacune des pattes 23 est située en regard d'une lumière correspondante 24, apte à permettre, par rappel élastique, le désengagement des pattes 23 de la tige filetée lors du démontage de la tête. En effet, lors du démontage de la tête, les pattes 23 ne sont plus contraintes par la paroi interne du corps du dispositif. Les pattes 23 présentent une élasticité dont une composante radiale provoque, par rappel élastique, le pivotement de la partie 200, sensiblement autour d'un axe A (figure 5B) perpendiculaire à l'axe X du dispositif. La partie 200 pénètre, au moins partiellement, dans la fente correspondante 24 (voir figure 5C). La partie 201 s'écarte alors sensiblement radialement par rapport à la tige 4, ce qui libère la tige, laquelle, sous l'effet de la force de rappel exercée par le ressort 7, retourne en position de repos dans le fond du dispositif.

La portion 201 qui, au montage de la tête se situe sensiblement au voisinage du début du filet de la tige 4 présente une largeur radiale pouvant aller de 1,5 à 3 mm. Cette portion 201 présente une élasticité axiale qui est telle que lorsqu'une pression axiale est exercée sur l'applicateur (par exemple, lors de la mise en appui de l'applicateur sur une surface à traiter), la partie élastiquement déformable 201 se referme légèrement sur la partie 200 (par un mouvement de repliement sensiblement autour de l'axe B), ce qui provoque un léger recul axial de l'extrémité libre des pattes 23 (en direction du fond de l'étui). La tige recule de la même manière, puis, par rappel élastique généré par la portion 201, revient dans sa position initiale. Typiquement, le recul peut aller de 0,2 mm à 2 mm. Cette élasticité dépend dans une large mesure du matériau utilisé (de préférence, un matériau thermoplastique), de la largeur radiale de la partie 201, de l'angle entre la partie 200 et la partie 201 de préférence, voisin de 90°). Ainsi montée, la tige 4, et donc par voie de conséquence, l'applicateur 112, sont montés comme sur un ressort, ce qui confère à l'application une douceur remarquable. Bien évidemment, les pattes 23 doivent être suffisamment rigides pour entraîner la tige à l'encontre de la force de rappel exercée par le ressort 7.

Par ailleurs, il est à noter que, avantageusement, si la pression exercée sur l'applicateur (par exemple, lors d'une chute) est trop forte, celle-ci engendre un repliement plus important de la partie 201 sur la partie 200, c'est à dire une fermeture plus importante de l'angle entre la partie 201 et la partie 200. Ce repliement plus important provoque un désengagement des pattes 23 par rapport à la tige, laquelle revient par rappel élastique, en position de repos contre le fond de l'étui. Cette caractéristique avantageuse limite les risques d'endommagement accidentel de la pointe de l'applicateur.

Lors du montage de la tête, ce qui correspond sensiblement à la position illustrée à la figure 1, la partie cylindrique 13 est insérée dans l'extrémité ouverte de l'étui 2. Ce faisant, les pattes 23 sont contraintes par la surface interne de l'étui, ce qui provoque leur mise en engagement avec le début du filetage de la tige 4. A ce stade il est à noter que l'applicateur n'est pas encore entraîné par la tige, l'entraînement ne se faisant que lors de la première utilisation en tournant la tête 10 par rapport à l'étui 2. Ainsi, chaque fois qu'une nouvelle tête 10 est montée sur l'étui, le positionnement de l'applicateur est constant. En d'autres termes, le montage de la tête (et la mise en engagement des pattes d'entraînement 23 et de la tige 4) est une opération déconnectée de l'entraînement de l'applicateur en vue d'une application.

Les pattes 23 peuvent être réalisées en métal, en plastique, ou tout autre matériau offrant l'élasticité voulue. Dans le mode de réalisation illustré, les pattes 23 sont de forme voisine de celle d'un L. En réalité, leur forme est proche de celle d'un L en position contrainte (figures 1 et 2), et proche de celle d'un V en position non contrainte (figure 5B-5E). Selon un mode de réalisation avantageux, les pattes 23 sont obtenues de moulage d'un matériau thermoplastique (polyéthylène ou polypropylène), d'une seule pièce avec l'organe 21 qui les supporte.

Lorsque la tête est démontée de l'étui (par traction par exemple), les pattes 23 reviennent élastiquement en position écartée, se désengageant ainsi de la tige filetée 4 qui peut alors revenir en position de repos par action du ressort 7.

Dans le mode de réalisation des figures 5D et 5E, l'organe annulaire 21 porte également un anneau 50, relié à la partie 20 par deux bras 51, 52, disposés à 90° par rapport aux pattes d'entraînement 23. Le diamètre interne de l'anneau est tel que la tige 4 et l'embout 17 puissent passer librement au travers, de manière à pouvoir venir en engagement avec les pattes 32 et 33 de la cupule 14. Toutefois, le diamètre interne de l'anneau 50 est tel que ce dernier forme, lorsque la pièce 21 est insérée dans la tête 10 (voir figure 5E), une butée annulaire qui empêche la mine 12 de sortir de la tête 10 par l'orifice délimité par la portion de plus large diamètre 15, la longueur des bras 51, 52 étant choisie pour que, en position rentrée de la mine, l'anneau 50 soit situé au voisinage de l'extrémité libre des pattes 32, 33.

Selon un autre mode de réalisation illustré à la figure 5F, l'entraînement de la tige est réalisé au moyen d'un écrou fileté fendu 100 porté par la tête. Cet écrou fileté comprend deux demi coques 101, 102 séparées par une fente 103, et dont la surface interne comporte au moins en son extrémité, un filetage 104 apte à coopérer avec le filetage de la tige. De la même manière que pour le mode de réalisation à pattes élastiques, l'écrou fendu est de forme coudée, ce qui confère au positionnement axial de l'applicateur, l'élasticité voulue.

La mine 12 est montée sur une cupule 14 que l'on va maintenant décrire plus en détail en référence à la figure 5A. Cette cupule comporte une jupe latérale 30 dont une extrémité est ouverte pour recevoir la mine et de forme généralement cylindrique adaptée à la forme de la mine. Le diamètre interne de la cupule est légèrement supérieur au diamètre de la mine, laquelle peut être maintenue dans la cupule par différents moyens appropriés, telles que des nervures ménagées sur la paroi interne de la cupule, ou par collage. L'autre extrémité peut être fermée par une paroi transversale 31. Sur le fond 31 et à l'opposé de la jupe latérale 30, sont montées avantageusement deux pattes d'accrochage 32, 33 en un matériau, de préférence déformable élastiquement, de façon à, au repos, s'écarter de l'axe de la cupule 30, comme il apparaît à la figure 1. Selon une alternative, les pattes sont reliées au reste de la cupule par un mécanisme à charnières constitué par une zone de moindre épaisseur au niveau du fond 31. La forme des pattes d'accrochage est telle qu'elles peuvent enserrer l'embout 17 de la tige lorsque les pattes avancent dans le canal axial 11. Selon un mode de réalisation préféré, chacune des pattes d'accrochage définit sensiblement une forme de L.

Selon un autre mode de réalisation, le fond de la cupule est ouvert, au moins en partie, de manière à pouvoir couler la mine avant montage sur le dispositif, au travers du fond de la cupule.

Par ailleurs, même si l'accrochage de la mine est un mode de réalisation préféré de l'invention, de manière à permettre à la fois la sortie et la rentrée de la mine dans la tête, cette fonction n'est cependant pas indispensable. En effet, selon un mode de réalisation possible, la tige ne comporte pas de moyens pour l'accrochage de la cupule de sorte que la mine n'est entraînée que dans le sens de la sortie, et ce jusqu'à son utilisation complète. Dans ces conditions, le démontage de la tête, par exemple par traction, ne provoque que la libération de la tige par rapport à la tête et la remontée de la tige contre le fond de l'étui, sous l'effet de la force de rappel du ressort. Dans cette configuration, des moyens doivent être prévus pour retenir la mine à l'intérieur du canal. A titre d'exemple, on peut prévoir des crans sur la surface interne du canal axial, aptes à coopérer avec un ou plusieurs organes correspondants (ergots ou nervures) prévus sur la surface externe de la cupule, le franchissement des crans s'effectuant en force, sous l'effet de la poussée de la tige 4. D'autres arrangements encore peuvent être prévus pour maintenir la mine à l'intérieur du canal.

Le fonctionnement du dispositif selon l'invention va maintenant être expliqué plus en détail en référence aux figures 1 à 3 et 5C. A la figure 5C, la tête est démontée de l'étui (par exemple, par traction). Ainsi qu'il apparaît, la mine est remontée à l'intérieur du canal axial de la tête 10. Les pattes d'accrochage 32, 33 sont en regard de la portion tronconique 16, et maintenues en appui contre les parois de la partie tronconique par effet de rappel élastique. Les pattes d'entraînement 23, sont en position de repos, c'est à dire écartées de l'axe de la tête, le sommet du V qu'elles définissent émergeant de la partie 13, au travers des lumières 24. Ainsi qu'il apparaît à la figure 3, dans l'étui 2, la tige 4 portant le filetage, est maintenue en rappel contre le fond 3 de l'étui grâce au ressort 7.

Dans la position de la figure 1, la tête 10 est montée sur l'étui 2. les pattes d'entraînement 23, contraintes par les parois de l'étui 2 sont en engagement avec le début du filetage de la tige 4. L'embout 17 de la tige 4 est situé entre les pattes d'accrochage 32, 33 de la cupule, lesquelles pattes sont au niveau de la zone tronconique du canal ménagé à l'intérieur de la tête, ce qui autorise les pattes à s'écarter vers l'extérieur, sensiblement contre la surface tronconique, empêchant ainsi la mine de redescendre dans le canal. Il est à noter, qu'en position telle que représentée à la figure 1, la tête est maintenue sur l'étui de manière élastique au moyen du ressort de rappel, ce qui permet de limiter le serrage tête/étui et d'adoucir la rotation de la tête par rapport au corps du dispositif, chaque fonction étant séparée.

Une rotation de la tête par rapport à l'étui provoque une avancée de la tige 4 entre les pattes 32, 33 de la cupule 14 (figure 2). L'embout 17 pousse alors la mine dans le canal, ce qui provoque une fermeture des pattes 32, 33 sur l'embout, solidarisant ainsi la tige de la cupule. L'extrémité de la mine peut ainsi être sortie de la tête en vue de l'application du produit. Une fois l'application terminée, une rotation en sens inverse de la tête 10 par rapport à l'étui 2 provoque un recul de la mine, jusqu'à ce que les pattes 32, 32 ne soient plus maintenues à l'intérieur du canal, c'est à dire jusqu'à ce qu'elles soient situées en regard de la partie tronconique 16. A ce moment, la mine 12 n'est plus solidaire de la tige 4.

Ainsi, si en cours d'utilisation, la tête est démontée de l'étui (par traction de la tête par rapport à l'étui), cela provoque une remontée de la mine 12 à l'intérieur du canal 11, l'écartement des pattes d'entraînement 23 par rapport au filetage de la tige, le rappel de la tige contre le fond 3 de l'étui 2 sous l'action du ressort de rappel 7, la désolidarisation de la tige 4 par rapport à la mine lorsque celle-ci est complètement rentrée dans le canal (11), la libération de la tête par rapport au corps de l'étui. De ce fait, en cours d'utilisation, il est très facile de changer de produit, par exemple de teinte, par simple remplacement de le tête du dispositif.

Les figures 4C et 4D illustrent différentes formes du dispositif selon la présente invention. Dans le mode de réalisation de la figure 4C, la section transversale est de forme ovale; dans celui de la figure 4D la section transversale est sensiblement carrée, ce qui était difficilement réalisable avec les dispositifs conventionnels tels que discutés dans le préambule de la présente description. Il est évident que d'autres formes encore peuvent être utilisées (triangulaire, circulaire, carrée, polygonale, ovale, losange). Les dimensions de la section transversale du dispositif selon l'invention sont choisies en fonction de la nature du produit à appliquer (rouge à lèvres, teinte, ombre à paupières, etc.).

On peut prévoir un flocage, soit sur l'applicateur, soit sur les parois internes du canal axial de la tête, de manière à limiter le jeu de l'applicateur dans la tête du dispositif. Un tel flocage peut également être disposé sur la surface extérieure de l'extrémité de la tête.

Avantageusement encore, le dispositif comporte un bouchon de protection qui pourra être monté sur la tête (par vissage ou claquage par exemple) pour protéger la mine.

A la figure 6 à laquelle il est maintenant fait référence, le dispositif selon l'invention est utilisé pour un applicateur 12 sous forme d'un raisin de rouge à lèvres. De la même manière que pour les autres modes de réalisation, le raisin de rouge à lèvres est monté dans une cupule 14. Des moyens 62 sont prévus sous la cupule et/ou sur la paroi interne du canal axial 11, de manière à faire étanchéité et/ou à former une butée pour empêcher le raisin de sortir de la tête au travers de l'orifice délimité par la portion de plus grand diamètre 15. Dans ce dernier cas, le raisin de rouge à lèvres ne peut être monté dans la tête que par l'orifice de sortie délimité par le bord libre 64 de la tête. Dans ce mode de réalisation, et étant donné le diamètre plus important de l'applicateur et de la cupule 14, une rainure annulaire 63 est prévue pour permettre un dégagement suffisant des pattes 32 et 33, lorsque l'applicateur est en position rentrée dans la tête 10, telle que représentée à la figure 6, et permettre de désolidariser l'applicateur 12 de la tige 4.

Un capot 60 est monté par claquage ou par vissage sur la tête 10. Un bloc de mousse 61 est disposé dans le fond du capot de manière à faire étanchéité en position fermée du capot sur la tête, la face du bloc de mousse destinée à venir en appui sur le bord libre 64 de la tête 10 étant étanche au (ou aux) solvant(s) contenus dans la formulation des rouges à lèvres. Le bloc de mousse est choisi pour qu'il soit en appui étanche sur le bord libre 64 de la tête, en tout point dudit bord, et ce quelque soit le profil du bord (en biseau ou droit). Un tel dispositif est particulièrement adapté aux formulation à solvants fortement volatils. Alternativement, l'étanchéité du bord libre 64 est assurée par une jupe étanche obtenue de moulage avec le capot 60.

Dans la description détaillée qui précède, il a été fait référence à des modes de réalisation préférés de l'invention. Il est évident que des variantes peuvent y être apportées sans s'écarter de l'esprit de l'invention telle que revendiquée ci-après. A titre d'exemple par exemple, il est possible, dans le cas d'un crayon, de prévoir un taille crayon disposé par exemple, dans un renfoncement ménagé dans le fond 3 du dispositif.

## Revendications

1. Dispositif porte-applicateur cosmétique comprenant : un étui (2) d'axe X, et à l'intérieur duquel est monté un mécanisme poussoir (4, 17) apte à venir en engagement avec des moyens d'entraînement (23) pour passer sélectivement d'une position de repos à l'intérieur de l'étui (2), à une position active dans laquelle le mécanisme poussoir est apte à entraîner un applicateur (12) pouvant se déplacer en translation dans un canal axial (11) ménagé dans une tête (10) montée de façon amovible sur ledit étui (2) ; des moyens (24, 7) pour, lors du démontage de la tête (10) de l'étui (2), provoquer automatiquement le désengagement des moyens d'entraînement (23) du mécanisme poussoir (4, 17) et sous l'effet d'une force axiale exercée par des moyens de rappel (7), provoquer le passage du mécanisme poussoir de la position active à ladite position de repos, caractérisé en ce que les moyens d'entraînement présentent une élasticité dont une composante axiale exerce sur le mécanisme poussoir, en position d'engagement avec les moyens d'entraînement (23), en réponse à une pression axiale exercée sur le mécanisme poussoir, via l'applicateur, lorsqu'il est mis en engagement avec la surface destinée à recevoir le produit cosmétique, une force de rappel axiale, de sens opposé au sens de la force axiale exercée par les moyens de rappel (7).

2. Dispositif porte-applicateur selon la revendication 1 caractérisé en ce que les moyens d'entraînement (23) sont constitués d'au moins un organe élastiquement déformable, sous forme de deux portions (200, 201), une première portion (200) solidaire de la tête (10), et apte à pivoter élastiquement pour permettre sélectivement, lors du montage de la tête (respectivement de son démontage), la mise en engagement (respectivement, le désengagement) des moyens d'entraînement (23) avec le mécanisme poussoir (4), une seconde portion (201), solidaire de la première, et apte à venir en position d'engagement avec le mécanisme poussoir (4), et présentant dans ladite position, une élasticité axiale pour générer ladite force de rappel axiale.

3. Dispositif porte-applicateur selon la revendication 2 caractérisé en ce que, dans ladite position d'engagement, la première portion est sensiblement parallèle à l'axe X, la seconde portion (201) formant un angle par rapport à la première (200).

4. Dispositif porte-applicateur selon la revendication 2 ou 3, caractérisé en ce que l'élasticité de la seconde portion (201) est telle que, sous l'effet d'une pression axiale exercée via l'applicateur (12), le mécanisme poussoir (4) se déplace axialement d'une distance comprise entre 0,2 mm et 2 mm.

5. Dispositif porte-applicateur selon la revendication 3 caractérisé en ce que la seconde portion (201) forme par rapport à la première (200), un angle compris entre 30° et 120°; et de préférence, compris entre 45° et 110°.

6. Dispositif porte-applicateur selon l'une quelconque des revendications 2 à 5 caractérisé en ce que la seconde portion (201) à une largeur radiale comprise entre 1,5 mm et 3 mm.

7. Dispositif porte-applicateur selon l'une quelconque des revendications 1 à 6 caractérisé en ce que les moyens d'entraînement comprennent au moins deux pattes (23) aptes à venir en engagement avec le mécanisme poussoir (4) en au moins deux points diamétralement opposés.

8. Dispositif porte-applicateur selon la revendication 7 caractérisé en ce que lesdites pattes (23) ont sensiblement la forme d'un L ou d'un V dont le sommet est orienté vers l'extérieur de l'étui, des lumières correspondantes (24) étant ménagées dans une paroi latérale de la tête pour échapper lesdites pattes (23) lors du démontage de la tête et provoquer ainsi le désengagement des pattes (23) du mécanisme poussoir (4).

9. Dispositif porte-applicateur selon l'une quelconque des revendications précédentes, caractérisé en ce que les moyens d'entraînement sont agencés de manière à provoquer leur désengagement du mécanisme poussoir (4, 17) et le passage du mécanisme poussoir de la position active à ladite position de repos, lorsque la pression axiale exercée sur le mécanisme poussoir dépasse une valeur donnée.

10. Dispositif porte-applicateur selon l'une quelconque des revendications précédentes caractérisé en ce qu'il comprend :
a) un étui cylindrique (2) creux fermé en l'une de ses extrémités (3) ;
b) une tige (4), filetée sur au moins une partie de sa longueur, et montée libre en translation à l'intérieur de l'étui, ladite tige étant immobile en rotation à l'intérieur de l'étui ;
c) des moyens de rappel élastiques (7) montés à l'intérieur de l'étui pour, en position de repos, maintenir la tige filetée en rappel contre l'extrémité fermée de l'étui ;
d) une tête amovible (10) dans laquelle est ménagée un canal axial (11) destiné à recevoir un applicateur (12), monté sur une cupule (14), ledit canal étant ouvert en ses deux extrémités, la première extrémité débouchant sur l'extérieur pour l'application du produit, la seconde permettant le montage amovible de la tête (10) sur l'étui (2) ;
e) des moyens d'entraînement (23) portés par la tête ou par l'étui de manière à être mis en engagement avec le filetage de la tige (4) lors du montage de la tête sur l'étui pour provoquer, par rotation de l'étui par rapport à la tête, l'entraînement de l'applicateur (12) en translation dans ledit canal (11) en vue de la distribution du produit ; et
f) des moyens (24) pour permettre le désengagement des moyens d'entraînement et de la tige lors du démontage de la tête.

11. Dispositif porte-applicateur selon l'une quelconque des revendications 1 à 10 caractérisé en ce que les moyens d'entraînement (23) sont portés par la tête (10) du dispositif.

12. Dispositif porte-applicateur selon la revendication 10 ou 11 caractérisé en ce que la tige (4) est filetée sur une portion délimitée par une première limite située à l'opposé de l'extrémité fermée (3) de l'étui et une seconde limite, les moyens d'entraînement (23) comportant une extrémité engrenante apte à venir en engagement avec le filetage de la tige, ladite extrémité engrenante étant positionnée de telle sorte que, lors du montage de la tête (10) sur l'étui, l'extrémité engrenante soit sensiblement en regard de la première limite.

13. Dispositif porte-applicateur selon l'une quelconque des revendications 10 à 12 caractérisé en ce qu'il comprend des moyens de couplage (17, 32, 33) entre la tige (4) et l'applicateur (12) en vue de l'entraînement de ce dernier dans le canal axial (11) de la tête, le montage de la tête sur l'étui provoquant la mise en engagement du système d'entraînement (23) avec la tige filetée (4), mais ne provoque pas l'entraînement de l'applicateur dans le canal (11), celui-ci n'intervenant que lors de la première utilisation du dispositif, par rotation de la tête par rapport à l'étui.

14. Dispositif porte-applicateur selon l'une quelconque des revendications 10 à 13 caractérisé en ce que la tige comporte, en son extrémité opposée à l'extrémité fermée de l'étui, un embout d'accrochage (17), la cupule (14) comportant des moyens d'accrochage (32, 33) destinés à coopérer de manière amovible avec l'embout d'accrochage (17) de la tige, de manière à permettre l'entraînement de l'applicateur dans ledit canal (11), une rotation de l'étui par rapport à la tête, provoquant l'entraînement de l'applicateur (12) en translation dans ledit canal (11) et l'accrochage de la tige (4) à la cupule (14) par fermeture des moyens d'accrochage (32, 33) sur ledit embout, la rotation dans le sens inverse de l'étui par rapport à la tête provoquant la remontée de l'applicateur (12) dans le canal (11), des moyens (16, 32, 33) étant prévus pour libérer la tige de la cupule par ouverture des moyens d'accrochage lorsque l'applicateur est remonté à l'intérieur du canal, tout en maintenant l'applicateur à l'intérieur du canal.

15. Dispositif porte-applicateur selon l'une quelconque des revendications 1 à 14 caractérisé en ce que des moyens d'étanchéité (61, 62) sont prévus au voisinage de l'une et/ou l'autre des extrémités du canal axial (11).

16. Dispositif porte-applicateur selon la revendication 15 caractérisé en ce que les moyens d'étanchéité comprennent un bloc de mousse (61) compressible dans toutes les directions de l'espace, et dont une face est destinée à venir en appui étanche sur un bord libre (64) de la tête (10), ladite face étant étanche au (ou aux) solvant(s) entrant dans la composition de l'applicateur, ledit bloc de mousse (61) étant disposé dans le fond d'un capot (60) apte à recouvrir de façon amovible, une ouverture délimitée par ledit bord libre (64).

17. Dispositif porte-applicateur selon la revendication 14 caractérisé en ce que les moyens prévus pour libérer la tige de la cupule comportent une partie tronconique (16) formée à l'intérieur de la tête, adjacente audit canal axial (11), ladite partie tronconique autorisant l'écartement des moyens d'accrochage (32, 33) par rappel élastique, lorsque ceux-ci arrivent en regard de ladite partie tronconique (16), libérant ainsi la tige (4).

18. Dispositif porte-applicateur selon la revendication 17 caractérisé en ce que les moyens prévus pour libérer la tige de la cupule comportent en outre une rainure (63) adjacente à la partie tronconique (16) de manière à permettre un écartement plus important des moyens d'accrochage (32, 33).

19. Dispositif porte-applicateur selon l'une quelconque des revendications 10 à 18 caractérisé en ce que la tige (4) comporte en son extrémité opposée à la tête des moyens de guidage (5) pouvant coulisser à l'intérieur d'une rainure (6) ménagée dans la paroi interne de l'étui.

20. Dispositif porte-applicateur selon la revendication 19 caractérisé en ce que des moyens (9) sont disposés entre les moyens de guidage de la tige et l'extrémité fermée de l'étui de manière à amortir le choc de la tige sur le fond de l'étui lors du retour de la tige sous l'action des moyens élastiques (7).

21. Dispositif porte-applicateur selon la revendication 20 caractérisé en ce que les moyens (9) sont portés par les moyens de guidage (5) de la tige et/ou par un fond (3) formant l'extrémité fermée de l'étui.

22. Dispositif porte-applicateur selon la revendication 20 ou 21 caractérisé en ce que les moyens 9 sont constitués d'une lame ressort obtenue de moulage avec la partie dont elle est solidaire, d'un organe élastomérique surmoulé, ou d'un bloc de mousse.

23. Dispositif porte-applicateur selon l'une quelconque des revendications 10 à 22 caractérisé en ce que l'extrémité fermée de l'étui comporte une fond rapporté (3), ledit fond présentant un orifice d'échappement et/ou de reprise d'air (202).

24. Dispositif porte-applicateur selon la revendication 23 caractérisé en ce que le fond rapporté est claqué, collé, soudé ou vissé.

25. Dispositif porte-applicateur selon l'une quelconque des revendications 10 à 24 caractérisé en ce que lesdits de rappel élastiques comportent un ressort hélicoïdal (7) disposé à l'intérieur de l'étui.

26. Dispositif porte-applicateur selon la revendication 25 caractérisé en ce qu'une extrémité du ressort est en butée contre les moyens de guidage (5) de la tige, l'autre extrémité étant en butée contre une collerette (8) annulaire disposée sur la paroi interne de l'étui.

27. Dispositif porte-applicateur selon l'une quelconque des revendications 10 à 26 caractérisé en ce que des moyens formant butée (50, 51, 52) sont prévus pour, en position démontée de la tête, limiter le mouvement axial de l'applicateur (12) en direction de la seconde extrémité de la tête (10).

28. Dispositif porte-applicateur selon la revendication 27 caractérisé en ce que les pattes (23) sont portées par un organe annulaire (21) destiné à être monté sur la tête (10), ledit organe (21) portant également les moyens (50, 51, 52) destinés à former butée pour ledit applicateur (12).

29. Dispositif porte-applicateur selon la revendication 28 caractérisé en ce que l'organe annulaire est constitué d'une seule pièce obtenue de moulage d'un matériau thermoplastique.

30. Dispositif porte-applicateur selon l'une quelconque des revendications 10 à 27 caractérisé en ce que le système d'entraînement comporte un écrou fendu (101-104) porté par la tête.

31. Dispositif porte-applicateur selon l'une quelconque des revendications 13 à 30 caractérisé en ce que les moyens de couplage comportent au moins deux pattes élastiquement déformables (32, 33) montées sur la cupule (14), lesdites pattes ayant une forme apte à enserrer l'embout (17) de la tige lorsque celle-ci pousse l'applicateur à l'intérieur du canal.

32. Dispositif porte-applicateur selon l'une quelconque des revendications 1 à 31, caractérisé en ce que l'étui porte en une extrémité opposée à la tête (10), un taille-crayon.

33. Dispositif porte-applicateur selon l'une quelconque des revendications 1 à 32 caractérisé en ce que l'étui est de section transversale carrée, ovale, triangulaire, circulaire, ou polygonale.

34. Dispositif porte-applicateur selon l'une quelconque des revendications précédentes caractérisé en ce que l'applicateur est constitué d'une mine, d'un pinceau, d'un feutre, d'un raisin, d'une mousse, ou d'un applicateur floqué.

35. Dispositif porte-applicateur selon l'une quelconque des revendications précédentes caractérisé en ce que le produit à appliquer est un rouge à lèvres, une teinte, un mascara, un liner, un kohl, une ombre à paupières, etc..

## Patentansprüche

1. Kosmetische Applikator-Haltervorrichtung, die aufweist: eine Hülse (2) mit einer Achse (X), in deren Innerem ein Schiebermechanismus (4, 17) eingebaut ist, der mit Antriebseinrichtungen (23) in Eingriff gelangen kann, um wahlweise von einer Ruhestellung innerhalb der Hülse (2) in eine aktive Stellung überzugehen, in der der Schiebermechanismus einen Applikator (12) antreiben kann, der sich in Translationsrichtung in einem axialen Kanal (11) bewegen kann, der in einem Kopf (10) ausgebildet ist, welcher entfernbar auf die Hülse (2) aufgesetzt ist; Einrichtungen (24, 7), um bei der Abnahme des Kopfes (10) von der Hülse (2) automatisch das Lösen der Antriebseinrichtungen (23) vom Schiebermechanismus (4, 17) zu bewirken, und unter der Wirkung einer Axialkraft, die von Rückholeinrichtungen (7) ausgeübt wird, den Übergang des Schiebennechanismus aus der aktiven Stellung in die Ruhestellung zu bewirken, dadurch gekennzeichnet, daß die Antriebseinrichtungen eine Elastizität aufweisen, deren axiale Komponente auf den Schiebermechanismus in der Stellung des Eingriffs mit den Antriebseinrichtungen (23) als Reaktion auf einen auf den Schiebermechanismus über den Applikator, wenn er mit der Oberfläche in Eingriff gebracht wird, auf die das kosmetische Produkt aufgebracht werden soll, ausgeübten Axialdruck eine axiale Rückholkraft in entgegengesetzter Richtung zur Axialkraft ausübt, die von den Rückholeinrichtungen (7) ausgeübt wird.

2. Applikator-Haltervorrichtung nach Anspruch 1, dadurch gekennzeichnet, daß die Antriebseinrichtungen (23) aus mindestens einem elastisch verformbaren Organ in Form von zwei Abschnitten (200, 201) bestehen, einem ersten, fest mit dem Kopf (10) verbundenen Abschnitt (200), der elastisch schwenken kann, um wahlweise beim Aufsetzen des Kopfes (bzw. seiner Abnahme) das in Eingriff bringen (bzw. das Lösen) der Antriebseinrichtungen (23) mit dem Schiebermechanismus (4) zu erlauben, und einem zweiten Abschnitt (201), der fest mit dem ersten verbunden ist und mit dem Schiebermechanismus (4) in Eingriff gelangen kann, und der in dieser Stellung eine axiale Elastizität aufweist, um die axiale Rückholkraft zu erzeugen.

3. Applikator-Haltervorrichtung nach Anspruch 2, dadurch gekennzeichnet, daß in der Eingriffsstellung der erste Abschnitt im wesentlichen parallel zur Achse X liegt, während der zweite Abschnitt (201) einen Winkel in bezug auf den ersten Abschnitt (200) bildet.

4. Applikator-Haltervorrichtung nach Anspruch 2 oder 3, dadurch gekennzeichnet, daß die Elastizität des zweiten Abschnitts (201) derart ist, daß der Schiebermechanismus (4) sich unter der Wirkung eines über den Applikator (12) ausgeübten axialen Drucks um eine Strecke zwischen 0,2 mm und 2 mm verschiebt.

5. Applikator-Haltervorrichtung nach Anspruch 3, dadurch gekennzeichnet, daß der zweite Abschnitt (201) in bezug auf den ersten (200) einen Winkel bildet, der zwischen 30° und 120°, und vorzugsweise zwischen 45° und 110° liegt.

6. Applikator-Haltervorrichtung nach einem der Ansprüche 2 bis 5, dadurch gekennzeichnet, daß der zweite Abschnitt (201) eine radiale Breite aufweist, die zwischen 1,5 mm und 3 mm liegt.

7. Applikator-Haltervorrichtung nach einem der Ansprüche 1 bis 6, dadurch gekennzeichnet, daß die Antriebseinrichtungen mindestens zwei Haken (23) aufweisen, die mit dem Schiebermechanismus (4) an mindestens zwei diametral entgegengesetzt liegenden Punkten in Eingriff gelangen können.

8. Applikator-Haltervorrichtung nach Anspruch 7, dadurch gekennzeichnet, daß die Haken (23) im wesentlichen die Form eines L oder eines V haben, dessen Spitze nach außerhalb der Hülse ausgerichtet ist, wobei entsprechende Langlöcher (24) in einer Seitenwand des Kopfes ausgebildet sind, damit die Haken (23) beim Lösen des Kopfes austreten können und somit das Lösen der Haken (23) vom Schiebermechanismus (4) bewirkt wird.

9. Applikator-Haltervorrichtung nach einem der vorhergehenden Ansprüche, dadurch gekennzeichnet, daß die Antriebseinrichtungen so ausgebildet sind, daß ihr Lösen vom Schiebermechanismus (4, 17) und der Übergang des Schiebermechanismus aus der aktiven Stellung in die Ruhestellung bewirkt wird, wenn der auf den Schiebermechanismus ausgeübte axiale Druck einen gegebenen Wert überschreitet.

10. Applikator-Haltervorrichtung nach einem der vorhergehenden Ansprüche, dadurch gekennzeichnet, daß sie aufweist:
a) eine hohle zylindrische Hülse (2), die an einem ihrer Enden (3) geschlossen ist;
b) einen Stab (4), der über mindestens einen Teil seiner Länge ein Gewinde aufweist und in Translationsrichtung frei beweglich im Inneren der Hülse angeordnet ist, wobei der Stab innerhalb der Hülse drehfest ist;
c) elastische Rückholeinrichtungen (7), die in die Hülse eingesetzt sind, um in der Ruhestellung den Gewindestab gegen das geschlossene Ende der Hülse festzuhalten;
d) einen lösbaren Kopf (10), in dem ein axialer Kanal (11) ausgebildet ist, der einen Applikator (12) aufnimmt, welcher in eine kelchförmige Halterung (14) eingesetzt ist, wobei der Kanal an seinen beiden Enden offen ist, wobei das erste Ende nach außen zum Auftragen des Produkts mündet, während das zweite Ende die lösbare Befestigung des Kopfs (10) an der Hülse (2) ermöglicht;
e) Antriebseinrichtungen (23), die am Kopf oder an der Hülse angebracht sind, um beim Aufsetzen des Kopfs auf die Hülse mit dem Gewinde des Stabs (4) in Eingriff gebracht zu werden, um durch Drehung der Hülse in bezug auf den Kopf den Antrieb des Applikators (12) in Translationsrichtung im Kanal (11) zur Ausgabe des Produkts zu bewirken; und
f) Einrichtungen (24), um beim Entfernen des Kopfes das Lösen der Antriebseinrichtungen vom Stab zu ermöglichen.

11. Applikator-Haltervorrichtung nach einem der Ansprüche 1 bis 10, dadurch gekennzeichnet, daß die Antriebseinrichtungen (23) am Kopf (10) der Vorrichtung angebracht sind.

12. Applikator-Haltervorrichtung nach Anspruch 10 oder 11, dadurch gekennzeichnet, daß der Stab (4) in einem Abschnitt mit Gewinde versehen ist, der von einer ersten Begrenzung, die entgegengesetzt zum geschlossenen Ende (3) der Hülse liegt, und einer zweiten Begrenzung begrenzt wird, wobei die Antriebseinrichtungen (23) ein eingreifendes Ende aufweisen, das mit dem Gewinde des Stabs in Eingriff gelangen kann, wobei das eingreifende Ende so angeordnet ist, daß beim Aufsetzen des Kopfes (10) auf die Hülse das eingreifende Ende sich im wesentlichen gegenüber der ersten Begrenzung befindet.

13. Applikator-Haltervorrichtung nach einem der Ansprüche 10 bis 12, dadurch gekennzeichnet, daß sie Koppeleinrichtungen (17, 32, 33) zwischen dem Stab (4) und dem Applikator (12) für dessen Antrieb im axialen Kanal (11) des Kopfes aufweist, wobei das Aufsetzen des Kopfes auf die Hülse das Antriebssystem (23) mit dem Gewindestab (4) in Eingriff bringt, aber nicht den Antrieb des Applikators in den Kanal (11) bewirkt, was nur bei der ersten Benutzung der Vorrichtung durch Drehung des Kopfes in bezug auf die Hülse erfolgt.

14. Applikator-Haltervorrichtung nach einem der Ansprüche 10 bis 13, dadurch gekennzeichnet, daß der Stab an seinem dem geschlossenen Ende der Hülse entgegengesetzt liegenden Ende einen Befestigungsaufsatz (17) aufweist, wobei die Halterung (14) Befestigungseinrichtungen (32, 33) aufweist, die lösbar mit dem Befestigungsaufsatz (17) des Stabs zusammenwirken, um den Antrieb des Applikators im Kanal (11) zu ermöglichen, wobei eine Drehung der Hülse in bezug auf den Kopf den Antrieb des Applikators (12) in Translationsrichtung im Kanal (11) und die Befestigung des Stabs (4) in der Halterung (14) durch Schließen der Befestigungseinrichtungen (32, 33) über dem Aufsatz ermöglicht, während die Drehung der Hülse in bezug auf den Kopf in entgegengesetzter Richtung das Wiederaufsteigen des Applikators (12) im Kanal (11) bewirkt, wobei Einrichtungen (16, 32, 33) vorgesehen sind, um den Stab durch Öffnung der Befestigungseinrichtungen aus der Halterung zu lösen, wenn der Applikator ins Innere des Kanals aufgestiegen ist, wobei der Applikator im Inneren des Kanals gehalten wird.

15. Applikator-Haltervorrichtung nach einem der Ansprüche 1 bis 14, dadurch gekennzeichnet, daß nahe dem einen und/oder dem anderen Ende des axialen Kanals (11) Dichtungseinrichtungen (61, 62) vorgesehen sind.

16. Applikator-Haltervorrichtung nach Anspruch 15, dadurch gekennzeichnet, daß die Dichtungseinrichtungen einen Schaumstoffblock (61) aufweisen, der in alle Raumrichtungen zusammendrückbar ist und von dem eine Seite in dichte Auflage gegen einen freien Rand (64) des Kopfes (10) kommen soll, wobei diese Seite gegenüber Lösungsmittel(n) dicht ist, die zur Zusammensetzung des Applikators gehören, wobei der Schaumstoffblock (61) am Boden einer Kappe (60) angeordnet ist, die eine von dem freien Rand (64) begrenzte Öffnung lösbar bedecken kann.

17. Applikator-Haltervorrichtung nach Anspruch 14, dadurch gekennzeichnet, daß die Einrichtungen, die zur Freigabe des Stabs aus der Halterung vorgesehen sind, einen kegelstumpfförmigen Bereich (16) aufweisen, der im Inneren des Kopfes an den axialen Kanal (11) anschließend ausgebildet ist, wobei der kegelstumpfförmige Bereich das Abspreizen der Befestigungseinrichtungen (32, 33) durch elastisches Rückholen ermöglichen, wenn diese gegenüber dem kegelstumpfförmigen Bereich (16) ankommen, wodurch der Stab (4) freigegeben wird.

18. Applikator-Haltervorrichtung nach Anspruch 17, dadurch gekennzeichnet, daß die Einrichtungen, die zur Freigabe des Stabs aus der Halterung vorgesehen sind, außerdem anschließend an den kegelstumpfförmigen Bereich (16) eine Nut (63) aufweisen, um ein stärkeres Abspreizen der Befestigungseinrichtungen (32, 33) zu ermöglichen.

19. Applikator-Haltervorrichtung nach einem der Ansprüche 10 bis 18, dadurch gekennzeichnet, daß der Stab (4) an seinem dem Kopf engegengesetzt liegenden Ende Führungseinrichtungen (5) aufweist, die innerhalb einer in der Innenwand der Hülse ausgebildeten Nut (6) gleiten können.

20. Applikator-Haltervorrichtung nach Anspruch 19, dadurch gekennzeichnet, daß Einrichtungen (9) zwischen den Führungseinrichtungen des Stabs und dem geschlossenen Ende der Hülse angeordnet sind, um den Aufprall des Stabs auf den Boden der Hülse bei der Rückkehr des Stabs unter der Einwirkung der elastischen Einrichtungen (7) zu dämpfen.

21. Applikator-Haltervorrichtung nach Anspruch 20, dadurch gekennzeichnet, daß die Einrichtungen (9) von den Führungseinrichtungen (5) des Stabs und/oder einem Boden (3) getragen werden, der das geschlossene Ende der Hülse bildet.

22. Applikator-Haltervorrichtung nach Anspruch 20 oder 21, dadurch gekennzeichnet, daß die Einrichtungen (9) aus einem Federblatt bestehen, das in einem Stück mit dem Teil erhalten wird, mit dem es fest verbunden ist, einem aufgeformten Elastomerorgan oder einem Schaumstoffblock.

23. Applikator-Haltervorrichtung nach einem der Ansprüche 10 bis 22, dadurch gekennzeichnet, daß das geschlossene Ende der Hülse einen angesetzten Boden (3) aufweist, wobei dieser Boden eine Auslaß- und/oder Luftaufnahmeöffnung (202) aufweist.

24. Applikator-Haltervorrichtung nach Anspruch 23, dadurch gekennzeichnet, daß der aufgesetzte Boden aufgeschnappt, geklebt, geschweißt oder geschraubt ist.

25. Applikator-Haltervorrichtung nach einem der Ansprüche 10 bis 24, dadurch gekennzeichnet, daß die elastischen Rückholeinrichtungen eine Spiralfeder (7) aufweisen, die im Inneren der Hülse angeordnet ist.

26. Applikator-Haltervorrichtung nach Anspruch 25, dadurch gekennzeichnet, daß ein Ende der Feder gegen die Führungseinrichtungen (5) des Stabs anliegt, während das andere Ende gegen einen Ringkragen (8) anliegt, der an der Innenwand der Hülse angeordnet ist.

27. Applikator-Haltervorrichtung nach einem der Ansprüche 10 bis 26, dadurch gekennzeichnet, daß einen Anschlag bildende Einrichtungen (50, 51, 52) vorgesehen sind, um in der abgenommenen Stellung des Kopfes die axiale Bewegung des Applikators (12) in Richtung des zweiten Endes des Kopfes (10) zu begrenzen.

28. Applikator-Haltervorrichtung nach Anspruch 27, dadurch gekennzeichnet, daß die Haken (23) auf einem ringförmigen Organ (21) sitzen, das am Kopf (10) befestigt wird, wobei dieses Organ (21) auch die Einrichtungen (50, 51, 52) zur Bildung eines Anschlags für den Applikator (12) trägt.

29. Applikator-Haltervorrichtung nach Anspruch 28, dadurch gekennzeichnet, daß das ringförmige Organ aus einem einzigen Teil besteht, das aus einem thermoplastischen Material geformt ist.

30. Applikator-Haltervorrichtung nach einem der Ansprüche 10 bis 27, dadurch gekennzeichnet, daß das Antriebssystem eine auf dem Kopf angeordnete Schlitzmutter (101-104) aufweist.

31. Applikator-Haltervorrichtung nach einem der Ansprüche 13 bis 30, dadurch gekennzeichnet, daß die Koppeleinrichtungen mindestens zwei elastisch verformbare Haken (32, 33) aufweisen, die auf die Halterung (14) montiert sind, wobei diese Haken eine Form aufweisen, die den Aufsatz (17) des Stabes einspannen kann, wenn dieser den Applikator ins Innere des Kanals schiebt.

32. Applikator-Haltervorrichtung nach einem der Ansprüche 1 bis 31, dadurch gekennzeichnet, daß die Hülse an einem dem Kopf (10) entgegengesetzt liegenden Ende einen Stiftspitzer aufweist.

33. Applikator-Haltervorrichtung nach einem der Ansprüche 1 bis 32, dadurch gekennzeichnet, daß die Hülse einen quadratischen, ovalen, dreieckigen, kreisförmigen oder polygonalen Querschnitt aufweist.

34. Applikator-Haltervorrichtung nach einem der vorhergehenden Ansprüche, dadurch gekennzeichnet, daß der Applikator aus einer Mine, einem Pinsel, einem Filz, einem Lippenstift, einem Schaumstoff oder einem mit Florbelag versehenen Applikator besteht.

35. Applikator-Haltervorrichtung nach einem der vorhergehenden Ansprüche, dadurch gekennzeichnet, daß das aufzutragende Produkt eine Lippenstiftmasse, ein Färbemittel, eine Wimperntusche, ein Eyeliner, ein Kajal, ein Lidschatten usw. ist.

## Claims

1. Cosmetic applicator holder device comprising: a case (2) of axis X, and inside which is mounted a push-rod mechanism (4, 17) capable of engaging with drive means (23) to move selectively from a position of rest inside the case (2), into an active position in which the push-rod mechanism is capable of driving along an applicator (12) capable of moving in translational movement in an axial passage (11) formed in a head (10) mounted removably on the said case (2); means (24, 7) for, when the head (10) is removed from the case (2), automatically causing the drive means (23) to disengage from the push-rod mechanism (4, 17) and, under the effect of an axial force exerted by return means (7), causing the push-rod mechanism to move from the active position to the said position of rest, characterized in that the drive means have an elasticity whose axial component exerts, on the push-rod mechanism, in the position engaged with the drive means (23), in response to an axial pressure exerted on the push-rod mechanism via the applicator, when it is placed in engagement with the surface intended to receive the cosmetic product, an axial return force in the opposite direction to the direction of the axial force exerted by the return means (7).

2. Applicator holder device according to Claim 1, characterized in that the drive means (23) consist of at least one elastically deformable member in the form of two portions (200, 201), a first portion (200) secured to the head (10) and capable of pivoting elastically to selectively, when the head is fitted (or respectively removed), allow the drive means (23) to be placed in engagement with (or, respectively, to be disengaged from) the push-rod mechanism (4), a second portion (201) secured to the first and capable of coming into a position of engagement with the push-rod mechanism (4) and, in the said position, having axial elasticity for generating the said axial return force.

3. Applicator holder device according to Claim 2, characterized in that, in the said position of engagement, the first portion is approximately parallel to the axis X, the second portion (201) making an angle with respect to the first (200).

4. Applicator holder device according to Claim 2 or 3, characterized in that the elasticity of the second portion (201) is such that, under the effect of axial pressure exerted via the applicator (12), the push-rod mechanism (4) moves axially by a distance of between 0.2 mm and 2 mm.

5. Applicator holder device according to Claim 3, characterized in that the second portion (201) makes, with respect to the first (200), an angle of between 30° and 120° and preferably of between 45° and 110°.

6. Applicator holder device according to any one of Claims 2 to 5, characterized in that the second portion (201) has a radial width of between 1.5 mm and 3 mm.

7. Applicator holder device according to any one of Claims 1 to 6, characterized in that the drive means comprise at least two tabs (23) capable of coming into engagement with the push-rod mechanism (4) at least at two diametrically opposed points.

8. Applicator holder device according to Claim 7, characterized in that the said tabs (23) are approximately in the shape of an L or of a V, the vertex of which points towards the outside of the case, corresponding slots (24) being formed in a lateral wall of the head to escape the said tabs (23) when the head is being removed and thus cause the tabs (23) to disengage from the push-rod mechanism (4).

9. Applicator holder device according to any one of the preceding claims, characterized in that the drive means are arranged in such a way as to cause their disengagement from the push-rod mechanism (4, 17) and cause the push-rod mechanism to change from the active position to the said position of rest when the axial pressure exerted on the push-rod mechanism exceeds a given value.

10. Applicator holder device according to any one of the preceding claims, characterized in that it comprises:
a) a hollow cylindrical case (2) closed at one of its ends (3);
b) a rod (4) which is threaded over at least part of its length and mounted so that it is free to translate inside the case, the said rod being prevented from rotating inside the case;
c) elastic return means (7) mounted inside the case to keep the threaded rod returned against the closed end of the case in the position of rest;
d) a removable head (10) in which there is formed an axial passage (11) intended to take an applicator (12) mounted on a cup (14), the said passage being open at both of its ends, the first end opening to the outside for applying the product, the second allowing the head (10) to be fitted removably on the case (2);
e) drive means (23) carried by the head or by the case in such a way as to be placed in engagement with the thread of the rod (4) when the head is fitted on the case so as, by twisting the case with respect to the head, to drive the applicator (12) in translational movement in the said passage (11) with a view to dispensing some product; and
f) means (24) for allowing the drive means and the rod to be disengaged when the head is removed.

11. Applicator holder device according to any one of Claims 1 to 10, characterized in that the drive means (23) are carried by the head (10) of the device.

12. Applicator holder device according to Claim 10 or 11, characterized in that the rod (4) is threaded over a portion delimited by a first boundary located opposite the closed end (3) of the case and a second boundary, the drive means (23) comprising a meshing end capable of engaging with the thread of the rod, the said meshing end being positioned in such a way that, when the head (10) is fitted on the case, the meshing end is approximately facing the first boundary.

13. Applicator holder device according to any one of Claims 10 to 12, characterized in that it comprises means of coupling (17, 32, 33) between the rod (4) and the applicator (12) so as to drive the latter in the axial passage (11) of the head, the fitting of the head on the case causing the drive system (23) to engage with the threaded rod (4) but not causing the applicator to be driven along the passage (11), this driving not occurring until the device is first used, by twisting the head with respect to the case.

14. Applicator holder device according to any one of Claims 10 to 13, characterized in that the rod comprises, at its opposite end to the closed end of the case, a catching fitting (17), the cup (14) comprising catching means (32, 33) intended to collaborate removably with the catching fitting (17) of the rod so as to allow the applicator to be driven along the said passage (11), a twisting of the case with respect to the head causing the applicator (12) to be driven in translational movement in the said passage (11) and causing the rod (4) to catch on the cup (14) through closure of the catching means (32, 33) onto the said fitting, twisting the cap in the opposite direction with respect to the head causing the applicator (12) to be retracted back into the passage (11), means (16, 32, 33) being provided for releasing the rod from the cup by opening the catching means when the applicator is retracted back into the passage, while keeping the applicator inside the passage.

15. Applicator holder device according to any one of Claims 1 to 14, characterized in that sealing means (61, 62) are provided near one and/or the other of the ends of the axial passage (11).

16. Applicator holder device according to Claim 15, characterized in that the sealing means comprise a block of foam (61) which is compressible in all directions in space, and one face of which is intended to come into sealed contact with a free edge (64) of the head (10), the said face being impervious to the solvent (or solvents) involved in the composition of the applicator, the said block of foam (61) being arranged in the bottom of a cap (60) capable of removably covering an opening delimited by the said free edge (64).

17. Applicator holder device according to Claim 14, characterized in that the means designed for releasing the rod from the cup comprise a frustoconical part (16) formed inside the head, adjacent to the said axial passage (11), the said frustoconical part allowing the catching means (32, 33) to be separated by elastic return when these come to face the said frustoconical part (16), thus releasing the rod (4).

18. Applicator holder device according to Claim 17, characterized in that the means designed to release the rod from the cup further comprise a slot (63) adjacent to the frustoconical part (16) so as to allow the catching means (32, 33) to separate further.

19. Applicator holder device according to any one of Claims 10 to 18, characterized in that the rod (4) at its opposite end to the head comprises guide means (5) which can slide inside a groove (6) formed in the interior wall of the case.

20. Applicator holder device according to Claim 19, characterized in that means (9) are arranged between the rod-guiding means and the closed end of the case so as to deaden the impact of the rod against the blind end of the case as the rod returns under the action of the elastic means (7).

21. Applicator holder device according to Claim 20, characterized in that the means (9) are borne by the rod-guiding means (5) and/or by a blind end (3) forming the closed end of the case.

22. Applicator holder device according to Claim 20 or 21, characterized in that the means (9) consist of a spring leaf obtained by moulding with the part to which it is secured, of an overmoulded elastomeric member or of a block of foam.

23. Applicator holder device according to any one of Claims 10 to 22, characterized in that the closed end of the case comprises an attached end (3), the said end having an orifice (202) for venting and/or taking in air.

24. Applicator holder device according to Claim 23, characterized in that the attached end is snap-fastened, bonded, welded or screwed on.

25. Applicator holder device according to any one of Claims 10 to 24, characterized in that the said elastic returns comprise a coil spring (7) arranged inside the case.

26. Applicator holder device according to Claim 25, characterized in that one end of the spring is in abutment against the rod-guiding means (5), the other end being in abutment against an annular flange (8) arranged on the internal wall of the case.

27. Applicator holder device according to any one of Claims 10 to 26, characterized in that stop-forming means (50, 51, 52) are provided so as to limit the axial movement of the applicator (12) towards the second end of the head (10) when the head is removed.

28. Applicator holder device according to Claim 27, characterized in that the tabs (23) are borne by an annular member (21) intended to be mounted on the head (10), the said member (21) also bearing the means (50, 51, 52) intended to form a stop for the-said applicator (12).

29. Applicator holder device according to Claim 28, characterized in that the annular member consists of a single piece obtained by moulding of a thermoplastic material.

30. Applicator holder device according to any one of Claims 10 to 27, characterized in that the drive system comprises a split nut (101-104) borne by the head.

31. Applicator holder device according to any one of Claims 13 to 30, characterized in that the coupling means comprise at least two elastically deformable tabs (32, 33) mounted on the cup (14), the said tabs having a shape capable of gripping the fitting (17) of the rod when the latter pushes the applicator inside the passage.

32. Applicator holder device according to any one of Claims 1 to 31, characterized in that the case carries a pencil sharpener at the opposite end to the head (10).

33. Applicator holder device according to any one of Claims 1 to 32, characterized in that the case is of square, oval, triangular, circular or polygonal cross section.

34. Applicator holder device according to any one of the preceding claims, characterized in that the applicator consists of a lead, of a brush, of a felt, of a pellet, of a foam or of a flocked applicator.

35. Applicator holder device according to any one of the preceding claims, characterized in that the product that is to be applied is a lipstick, a foundation colour, a mascara, an eyeliner, a kohl pencil, an eye shadow, etc.
